# EUROPÄISCHE PATENTSCHRIFT

(11) **EP 0 554 296 B1**
(45) Veröffentlichungstag und Bekanntmachung des Hinweises auf die Patenterteilung: **09.11.1994**
(21) Anmeldenummer: 91918224.6
(22) Anmeldetag: 19.10.1991
(51) Int. Cl.: A44C 3/00

(54) **MEDAILLON UND VERFAHREN ZUM HERSTELLEN VON MEDAILLONHÄLFTEN**
LOCKET, AND PROCESS FOR MANUFACTURING LOCKET-HALVES
MEDAILLON ET PROCEDE POUR LA FABRICATION DE DEMI-MEDAILLONS

(30) Priorität: 27.10.1990 DE 4034288
(43) Veröffentlichungstag der Anmeldung: 11.08.1993
(73) Patentinhaber: Tremmel, Fritz als Konkursverwalter über das Vermögen des Müller, Manfred, Inhaber der Einzelfirma Manfred Müller, 69115 Heidelberg (DE)
(72) Erfinder: Tremmel, Fritz als Konkursverwalter über das Vermögen des Müller, Manfred, Inhaber der Einzelfirma Manfred Müller, 69115 Heidelberg (DE)
(74) Vertreter: Twelmeier, Ulrich, Dipl.Phys.
(86) Internationale Anmeldenummer: EP9101990
(87) Internationale Veröffentlichungsnummer: WO9207484

(56) Entgegenhaltungen:
- DE-U- 8 702 730
- GB-A- 825 076
- US-A- 2 377 816
- US-A- 3 618 338

## Beschreibung

### Technisches Gebiet

Die Erfindung betrifft ein Medaillon und ein Verfahren zum Herstellen von Medaillonhälften für Schmuckzwecke.

### Stand der Technik

Aus dem DE-U-87 02 730 ist ein Medaillon aus zwei Halbschalen bekannt, bei dem die vorgefertigten Medaillonhalbschalen und ein ebener, ringförmiger Rahmen miteinander verlötet sind. Der Rahmen verleiht der Medaillonhalbschale die notwendige Stabilität und ist deshalb dicker als die Wand der Medaillonhalbschalen. Bei Medaillons, die mit einer Angabe über den Edelmetallgehalt (Feingehalt) gestempelt werden, ist daher der Verbrauch an Edelmetall für den Ring relativ hoch. Das ist ärgerlich, da der Rahmen im wesentlichen nicht sichtbar ist, weil er vorwiegend im Inneren des Medaillons liegt.

Aus der GB-A-825,076 ist ein Medaillon bekannt, dessen Halbschalen hergestellt werden durch Formen einer Medaillonhalbschale aus einem ersten Blech, Formen eines Flanschringes aus einem zweiten Blech, Einsetzen des Flanschringes als Rahmen in die Medaillonhalbschale und Festlegen darin, indem der Rand der Medaillonhalbschale um den Flansch des Flanschringes gebördelt wird. Nachteilig dabei ist, dass auch bei dem so hergestellten Medaillon für die innen liegenden Rahmen relativ viel Edelmetall gebraucht wird und dass die Herstellung aufwendig ist, weil die Rahmen ausschließlich mechanisch mit der jeweiligen Halbschale verbunden werden, nämlich durch Ausbördeln des inneren Randes des Rahmens, damit sich dieser an der Medaillonhalbschale abstützen kann, und durch Einbördeln des Randes der Medaillonhalbschale, so dass diese den äusseren Rand des Rahmens umgreift und festhält.

### Darstellung der Erfindung

Aufgabe der Erfindung ist es, ein einfaches und kostengünstiges Medaillon und Verfahren zum Herstellen von Medaillonhälften zu schaffen.

Diese Aufgabe wird erfindungsgemäss gelöst durch ein Verfahren zum Herstellen von Medaillonhälften durch Formen einer Medaillonhalbschale aus einem ersten Blech, Einprägen einer ringförmigen Rinne, deren lichtes Aussenmaß mit dem Aussenmaß der Medaillonhalbschale im wesentlichen übereinstimmt, in ein zweites Blech, Entfernen des vom inneren Rand der Rinne des zweiten Bleches umschlossenen Bereichs des Blechs zur Bildung eines Lochbleches, Einsetzen der Halbschale mit ihrem Rand in die Rinne, Verlöten des Randes der Halbschale mit dem Lochblech, Abtrennen des über den äusseren Rand der Rinne nach deren Einprägen nach aussen überstehenden Teils des zweiten Blechs. Das erfindungsgemässe Medaillon hat zwei Halbschalen, die zum Öffnen und Schließen schwenkbar miteinander verbunden und jeweils durch einen mit dem Rand der Halbschalen verlöteten, ringförmigen Rahmen mit ebener Basis versteift sind, und ist dadurch gekennzeichnet, daß die Rahmen im wesentlichen ein U-Profil mit in Richtung der Halbschalen weisenden Schenkeln oder ein L-Profil mit einem im Innern der Halbschalen liegenden Schenkel haben.

Vorteilhafte Weiterbildungen der Erfindung sind Gegenstand der Unteransprüche.

Das erfindungsgemässe Herstellungsverfahren geht aus von Blech aus Edelmetall oder aus einer Edelmetallegierung, insbesondere aus Gold, Silber und deren Legierungen. Aus einem ersten Blech wird eine Medaillonhalbschale geformt. In ein zweites Blech wird eine ringförmige Rinne eingeprägt, deren lichtes Aussenmaß mit dem Aussenmaß der Medaillonhalbschale im wesentlichen übereinstimmt. Der vom inneren Rand der Rinne umschlossene Teil des Bleches, er ist gegenüber der Rinne erhöht, wird nicht benötigt und deshalb entfernt. Auf diese Weise entsteht ein Lochblech. Anschließend wird die Medaillonhalbschale mit ihrem Rand in die Rinne eingesetzt und darin mit dem Lochblech verlötet. Dazu ist das Lochblech besonders vorteilhaft ausgebildet, denn in der Rinne, deren lichtes Aussenmaß zum Aussenmaß der Medaillonhalbschale paßt, ist die Medaillonhalbschale für den Lötvorgang ohne weiteres richtig positioniert und auch gehalten. Besondere Positionier- oder Justierarbeiten sind überflüssig. Das Lochblech kann mit der in seiner Rinne liegenden Medaillonhalbschale automatisch in einem Ofen, insbesondere in einem Durchlaufofen, verlötet werden. Dabei dient die Rinne nicht nur zum Positionieren und Halten der Medaillonhalbschale, sondern auch zur Aufnahme des Lotes, welches nach Wahl in Form von Folie, Draht, Kügelchen oder Pulver in die Rinne eingebracht werden kann. Dabei ist es nicht erforderlich, das Lotmetall von vornherein gleichmässig längs des Randes der Medaillonhalbschale zu verteilen, da es im Ofen ohnehin schmilzt, in der Rinne verläuft und sich gleichmässig verteilt. Verlorengehen kann das Lotmetall dabei nicht, da die Rinne es zurückhält. Da sich das Lot ohne weiteres in der Rinne gleichmässig verteilt, kommt man mit einer nur geringen Lotmenge aus, was einerseits die Kosten für das Lotmaterial niedrig hält und andererseits den Anteil des Unedelmetalls reduziert, was günstig für die Einhaltung eines vorgegebenen Feingehaltes beim Medaillon ist. In die Bestimmung des Feingehaltes des Medaillons gehen nämlich alle seine unlösbar verbundenen Teile ein, also auch das Lotmetall. Insbesondere ist es nicht erforderlich, mit einer Lotpaste zu arbeiten, welche beim Stand der Technik längs des Randes der Medaillonschale aufgetragen wird.

Die Rinne kann man mit leichtem Gefälle zum äusseren Rand hin ausbilden; das hat den Vorteil, dass sich das Lotmetall bevorzugt am äusseren Rand der Rinne ansammelt, also dort, wo es zum Verlöten des Randes der Medaillonhalbschale benötigt wird.

Vorzugsweise wird die Rinne geringfügig enger als die Medaillonhalbschale ausgebildet, so dass die Medaillonhalbschale mit Vorspannung in die Rinne eingesetzt wird und auch während des Lötvorgangs mit Vorspannung in der Rinne sitzt. Das erleichtert das Handhaben des Lochblechs mit der eingesetzten Medaillonhalbschale, solange sie noch nicht miteinander verlötet sind, weil die Medaillonhalbschale in der Rinne eingeklemmt ist und deshalb beim Handhaben nicht herausrutschen kann. Ausserdem wird der Rand der Medaillonhalbschale beim Löten dauernd gegen den äusseren, unteren Rand der Rinne gedrückt, so dass man selbst bei minimaler Lotmenge eine einwandfreie Lötverbindung erhält.

Den über den äusseren Rand der Rinne überstehenden Teil des Bleches kann man nach dem Lötvorgang abtrennen, er kann aber auch bereits vor dem Einsetzen der Medaillonhalbschale abgetrennt werden. Das Abtrennen nach dem Löten wird allerdings bevorzugt, weil man in diesem Fall das überstehende Blech zum Handhaben verwenden und nach dem Löten soweit abtrennen kann, dass auch die Aussenwand der Rinne zumindestens teilweise entfernt wird. Diese Aussenwand kann allerdings so dünn und niedrig sein, dass sie, selbst wenn sie nicht abgetrennt wird, das schmucke Aussehen des Medaillons nicht stört. Da sich das Lotmetall beim Löten auch im engen Spalt zwischen der Aussenwand der Rinne und der Medaillonhalbschale verteilt, ist die Aussenwand der Rinne auf jeden Fall fest mit der Medaillonhalbschale verbunden. Die auf diese Weise vergrößerte Lötfläche erhöht die Festigkeit der Verbindung zwischen dem Rand der Medaillonhalbschale und dem angelöteten ringförmigen Rahmen und verbessert die Stabilität des Randes der Medaillonhalbschale.

Wird andererseits die äussere Wand der Rinne wenigstens teilweise mit abgetrennt, dann wird dadurch Edelmetall eingespart und die Aussenansicht der Medaillonhalbschale bleibt unverändert.

Der auf diese Weise an den Rand der Medaillonhalbschale angelötete, abgewinkelte, ringförmige Rahmen stabilisiert den Rand der Medaillonhalbschale ausserordentlich gut. Deshalb kann das Blech, aus welchem dieser Rahmen gebildet ist, dünner sein als beim Stand der Technik, wodurch nochmals Edelmetall eingespart wird. Besonders dünn kann der Rahmen sein, wenn in die Basis der Rinne ein Relief eingeprägt wird. Dies kann in einem Arbeitsgang mit dem Formen der Rinne selbst geschehen. Ein gesondertes Werkzeug wird dafür nicht benötigt. Das Relief könnte natürlich auch in einem gesonderten Arbeitsgang eingeprägt werden, das ist aber aufwendiger. Das Relief versteift die Rinne und damit den späteren Rahmen der Medaillonhalbschale. Verglichen mit einer Rinne, in welche kein Relief eingeprägt ist, erreicht man die gleiche Steifigkeit und Stabilität, wenn ein Relief eingeprägt wird, bereits mit einem wesentlich dünneren Blech. Als besonderer Vorteil kommt hinzu, dass das Relief nicht nur die Steifigkeit und Stabilität der Medaillonhalbschale erhöht, sondern darüberhinaus das schmucke Aussehen und den Gebrauchswert des Medaillons erhöhen kann, indem man als Relief zum Beispiel schmückende Blumenranken oder andere Dekore oder einen Schriftzug wählt, mit welchem eine zum Medaillon passende Aussage gemacht wird. Auf diese Weise werden ein technischer und ästhetischer Effekt miteinander verknüpft.

Ebenso wie es für die Reliefs eine Vielzahl von Gestaltungsmöglichkeiten gibt, gibt es auch für die Umrißgestalt des Medaillons zahlreiche Möglichkeiten, z.B. rund, oval, herzförmig oder achteckig; in allen diesen Gestaltungsformen läßt sich die Rinne in das zweite Blech prägen. Durch das erfindungsgemässe Verfahren ist man in der Auswahl der Formen der Medaillonhälften nicht eingeschränkt.

Durch die Verwendung eines einzigen Verbundwerkzeuges kann man in das zweite Blech die Rinne einprägen, dabei mit dem gewünschten Relief versehen und anschließend den vom inneren Rand der Rinne umschlossenen Bereich des Bleches aushauen. Dadurch hat man nur einen geringen Arbeitsaufwand für das Herstellen des Lochbleches. Mit demselben Verbundwerkzeug könnte man auch den über den äusseren Rand der Rinne überstehenden Teil des Bleches gleich mit abtrennen, wenn man nicht bevorzugt, ihn bis nach dem Lötvorgang stehen zu lassen.

Vorteilhafterweise erfolgt das Prägen durch Tiefziehen, eine verbreitete, problemlose Technik.

Beim Einprägen der Rinne in das zweite Blech wird vorzugsweise gleichzeitig in dessen Aussenwand eine Ausbuchtung als Fortsetzung der Rinne eingeprägt und aus dem Boden dieser Ausbuchtung ein zentrales Loch ausgeschnitten. Auf diese Weise bildet man bereits beim Prägen der Rinne eine Öse, an welcher das Medaillon aufgehängt werden kann; ein besonderer Arbeitsgang ist für das Formen der Öse nicht erforderlich.

Auf ähnliche Weise kann man beim Einprägen der Rinne zugleich ein Scharnierteil ausbilden, indem man an einer anderen Stelle des Umfangs der Rinne in deren Aussenwand eine weitere Ausbuchtung einprägt. Nach dem späteren Abschneiden der die Ausbuchtung begrenzenden äusseren Wand kann man die verbleibende Lasche zu einer Hülse aufrollen, welche einen Scharnierstift aufnehmen kann. Vorteilhafter ist es jedoch, die Ausbuchtung mit einem Lotmetall zu beschichten und während des ohnehin vorgesehenen Lötvorgangs ein vorgefertigtes Scharnierteil aufzulöten, so dass weitere Arbeitsgänge für das Bilden des Scharniers - mit Ausnahme des Einschiebens eines Scharnierstiftes - entfallen. Um das Beschichten mit dem Lotmetall zu erleichtern, sieht man in der dafür vorgesehenen Ausbuchtung zweckmässigerweise eine sich in Umfangsrichtung erstreckende Senke vor, die ebenfalls bei der Bildung der Rinne im selben Arbeitsgang eingeprägt werden kann. Diese Senke kann auch das vorgefertigte Scharnierteil teilweise umschließen. Wenn die Ausbuchtung unmittelbar zu einer Scharnierhülse gerollt werden soll, erleichtert die Senke auch diesen Rollvorgang.

Eine weitere Möglichkeit zur Bildung des Scharniers besteht darin, die zusätzliche Ausbuchtung der Rinne zunächst mit einer Lotschicht zu überziehen, was während des Lötvorgangs erfolgen kann, und anschließend diese Lotschicht teilweise auszufräsen, so dass eine tangential zur Rinne verlaufende Ausnehmung entsteht, die zu einer Scharnierhülse gerollt werden kann. Durch das Auftragen der Lotmetallschicht wird das Blech an dieser Stelle verstärkt und verleiht dadurch dem Scharnier eine ausreichende Stabilität.

Da man die äussere Wand der Rinne lediglich braucht, um den Rand der Medaillonhalbschale und das Lotmetall aufzunehmen, macht man diese Wand zweckmässigerweise so niedrig wie möglich; die innere Wand der Rinne bildet man durch den Prägevorgang hingegen vorzugsweise höher aus; die Höhe richtet sich nach der Krümmung der Medaillonschale und nach dem Abstand, den der Rand der inneren Wand der Rinne von der Medaillonschale haben soll; die Wand kann aber auch so hoch sein, dass sie an der Medaillonschale anstößt, wenn nicht eine Einlage dahinter fixiert werden soll. Die innen liegende Wand der Rinne trägt nach dem Lötvorgang wesentlich zur Versteifung der Medaillonhalbschale bei.

Aus zwei erfindungsgemäss hergestellten Medaillonschalen wird ein Medaillon gebildet, indem die beiden Hälften schwenkbar miteinander verbunden werden.

### Kurze Beschreibung der Zeichnungen

Ein Ausführungsbeispiel einer Medaillonhälfte nach dem erfindungsgemässen Verfahren ist in einzelnen Verfahrensabschnitten in den beiliegenden Zeichnungen schematisch dargestellt.
- Figur 1: zeigt das geprägte Blech,
- Figur 2: zeigt einen Schnitt durch das geprägte Blech entlang der Linie A-A gemäss Fig. 1,
- Figur 3: zeigt einen Schnitt durch eine Medaillonhälfte entlang einer entsprechenden Linie zur Linie A-A gemäss Fig. 1, und
- Figur 4: zeigt als Detail den Schnitt B-B durch das geprägte Blech gemäss Fig. 2.

### Weg zur Ausführung der Erfindung

Figur 1 zeigt ein Blech 1, in welches eine ringförmige Rinne 2 eingeprägt wurde. Diese ringförmige Rinne 2 unterteilt das Blech 1 in einen über die Rinne 2 nach aussen überstehenden Teil des Blechs 1 und einen von der Rinne 2 umschlossenen, erhöhten Bereich 6. Die Wand 3 am äusseren Rand der Rinne 2 bildet die Grenze zum überstehenden Teil des Blechs 1; sie ist vorzugsweise nur 0,2 bis 0,35 mm hoch. In die Basis der Rinne 2 ist ein Relief 5 eingeprägt. Die Wand 4 am inneren Rand der Rinne 2 ist höher als die Wand 3 am äusseren Rand der Rinne 2. Die Rinne 2 ist vorzugsweise 1 bis 3 mm breit; sie weist zwei Ausbuchtungen 7 und 8 auf. Die Ausbuchtung 7 wird als Öse zum Befestigen einer Kette ausgebildet und mit der zweiten Ausbuchtung 8 wird in weiteren Schritten ein Teil des Scharniers gebildet, welches zwei Medaillonhälften klappbar miteinander verbindet.

In Figur 2 ist der Schnitt durch das geprägte Blech 1 entlang der Linie A-A dargestellt. Es sind die Höhenverhältnisse zwischen dem überstehenden Teil des Blechs 1, der ringförmigen Rinne 2 und dem inneren erhöhten Bereich 6 deutlich erkennbar. Auf die Darstellung des Reliefs 5 in der Basis der Rinne 2 wurde der Übersichtlichkeit halber verzichtet. Die Wand 3 am äusseren Rand der Rinne 2 verbindet den überstehenden Teil des Blechs 1 mit der Basis der Rinne 2. Diese äussere Wand 3 ist weniger hoch als die innere Wand 4, welche die Basis der Rinne 2 mit dem inneren erhöhten Bereich 6 verbindet.

Zur Herstellung einer Medaillonhälfte wird aus dem in den Fig. 1, 2 und 4 dargestellten geprägten Blech 1 der innere Bereich 6 ausgehauen, eine vorgefertigte Halbschale 9 (Fig. 3) mit ihrem Rand in die Rinne 2 eingesetzt, Lotmetall dazugegeben und dann in einem Ofen miteinander verlötet. Anschließend wird der nach aussen überstehende Teil des Blechs abgetrennt.

Figur 3 zeigt die fertige Medaillonhälfte in einem Schnitt, welcher der Linie A-A entspricht. Vom Blech 1 ist die Rinne 2 übriggeblieben, welche einen Rahmen bildet, der die Medaillonhalbschale 9 versteift. Das Blech der Rinne 2 kann sehr dünn sein, dünner als 0,15 mm. Vorzugsweise ist das Blech der Rinne 2 nur 0,14 mm dick. Durch den Prägevorgang wird das Blech 1 dünner. Um im Endzustand eine Dicke von 0,14 mm zu haben, geht man von einem Blech 1 aus, welches im Ausgangszustand ungefähr 0,175 mm dick ist.

Als Fortsätze hat der mit der Medaillonhalbschale 9 verlötete Rahmen eine Öse 7 und eine Lasche 8, welche eine sich tangential zum Medaillon-Umfang erstreckende Senke 10 hat, deren Oberfläche eine Zylinderfläche ist und auf welche eine Scharnierhülse aufgelötet werden kann (Fig. 4).

### Gewerbliche Anwendbarkeit

Die Erfindung verbessert und verbilligt die industrielle Fertigung von Medaillons und erhöht deren Stabilität.

## Patentansprüche

1. Verfahren zum Herstellen von Medaillonhälften durch
- Formen einer Medaillonhalbschale (9) aus einem ersten Blech,
- Einprägen einer ringförmigen Rinne (2), deren lichtes Aussenmaß mit dem Aussenmaß der Medaillonhalbschale (9) im wesentlichen übereinstimmt, in ein zweites Blech,
- Entfernen des vom inneren Rand (4) der Rinne (2) des zweiten Bleches (1) umschlossenen Bereichs (6) des Blechs (1) zur Bildung eines Lochbleches,
- Einsetzen der Halbschale (9) mit ihrem Rand in die Rinne (2),
- Verlöten des Randes der Halbschale (9) mit dem Lochblech,
- Abtrennen des über den äusseren Rand (3) der Rinne (2) nach deren Einprägen nach aussen überstehenden Teils des zweiten Blechs (1).

2. Verfahren nach Anspruch 1, **dadurch gekennzeichnet**, dass das Prägen durch Tiefziehen erfolgt.

3. Verfahren nach Anspruch 1 oder 2, **dadurch gekennzeichnet**, dass der überstehende Teil des Blechs (1) nach dem Löten abgetrennt wird.

4. Verfahren nach einem der vorstehenden Ansprüche, **dadurch gekennzeichnet**, dass beim Einprägen der Rinne (2) in deren äussere Wand (3) eine Ausbuchtung (7) eingeprägt und zur Bildung einer Öse mit einem Loch versehen wird.

5. Verfahren nach einem der vorstehenden Ansprüche, **dadurch gekennzeichnet**, dass der innenliegende Bereich (6) des zweiten Blechs (1) so ausgestanzt wird, dass die innere Wand (4) der Rinne (2) ganz oder zumindest teilweise stehen bleibt.

6. Verfahren nach einem der vorstehenden Ansprüche, **dadurch gekennzeichnet**, dass durch das Prägen die innere Wand (4) der Rinne (2) höher ausgebildet wird als die äussere Wand (3).

7. Verfahren nach einem der vorstehenden Ansprüche, **dadurch gekennzeichnet**, dass der über den äusseren Rand der Rinne (2) überstehende Teil des Blechs (1) vor dem Einsetzen der Medaillonhalbschale (9) so abgetrennt wird, dass die äussere Wand (3) der Rinne (2) stehen bleibt.

8. Verfahren nach einem der Ansprüche 1 bis 6, **dadurch gekennzeichnet**, dass das über die Rinne (2) überstehende Blech (1) nach dem Verlöten mit der Medaillonhalbschale (9) so abgetrennt wird, dass die äussere Wand (3) der Rinne (2) wenigstens teilweise, vorzugsweise vollständig, mit abgetrennt wird.

9. Verfahren nach einem der vorstehenden Ansprüche, **dadurch gekennzeichnet**, dass beim Prägen der Rinne (2) zur Bildung eines Scharnierteils eine zweite Ausbuchtung (8) der Aussenwand (3) der Rinne (2) geformt wird.

10. Verfahren nach Anspruch 9, **dadurch gekennzeichnet**, dass die zweite Ausbuchtung (8) so geprägt wird, dass ihre Basis eine tangential verlaufende Senke aufweist.

11. Verfahren nach Anspruch 9, **dadurch gekennzeichnet**, dass auf die Basis der zweiten Ausbuchtung (8) eine Lotschicht aufgetragen wird, die später mit Abstand zur Rinne (2) tangential dazu teilweise ausgefräst wird.

12. Verfahren nach einem der vorstehenden Ansprüche, **dadurch gekennzeichnet**, dass in die Basis der Rinne (2) ein Relief (5) eingeprägt wird.

13. Verfahren nach einem der vorstehenden Ansprüche, **dadurch gekennzeichnet**, dass die Rinne (3) geringfügig enger als die Medaillon-Halbschale (9) geformt wird, so dass die Medaillon-Halbschale (9) mit Vorspannung in die Rinne (2) eingesetzt wird.

14. Medaillon aus zwei Halbschalen (9), die zum Öffnen und Schließen schwenkbar miteinander verbunden und jeweils durch einen mit dem Rand der Halbschalen (9) verlöteten, ringförmigen Rahmen mit ebener Basis versteift sind, **dadurch gekennzeichnet**, dass die Rahmen im wesentlichen ein U-Profil mit in Richtung der Halbschalen weisenden Schenkeln oder ein L-Profil mit einem im Innern der Halbschalen liegenden Schenkel haben.

15. Medaillon nach Anspruch 14, **dadurch gekennzeichnet**, dass die Rahmen an ihrer Basis ein eingeprägtes Relief haben.

16. Medaillon nach Anspruch 14 oder 15, **dadurch gekennzeichnet**, dass die Rahmen dünner als die Wand der Medaillon-Halbschalen (9) sind.

17. Medaillon nach einem der Ansprüche 14 bis 16, **dadurch gekennzeichnet**, dass einem der beiden Rahmen (9) einstückig eine Öse (7) angeformt ist.

18. Medaillon nach einem der Ansprüche 14 bis 17, **dadurch gekennzeichnet**, dass jedem der beiden Rahmen (9) einstückig eine Scharnierhälfte angeformt ist.

## Claims

1. Process for the manufacture of locket-halves by
- forming a locket half-shell (9) from a first sheet;
- stamping into a second sheet an annular groove (2) whose exterior diameter is substantially the same as the exterior diameter of the locket half-shell (9);
- separating the portion (6) of the sheet (1) encircled by the inner edge (4) of the groove (2) of the second sheet (1) in order to form a perforated sheet;
- inserting the half-shell (9) with its rim into said groove (2);
- soldering the rim of the half-shell (9) to the perforated sheet;
- separating the portion of the sheet (1) extending beyond the outer edge of the groove (2) after the stamping in of the groove (2).

2. Process according to claim 1 , characterized in that the stamping is done by deep-drawing.

3. Process according to claims 1 or 2, characterized in that the extending portion of the sheet (1) is separated after the soldering process.

4. Process according to any of the foregoing claims, characterized in that during the stamping of the groove (2) a salient is stamped into its outer wall (3), which is provided with a hole to form an eyelet.

5. Process according to any of the foregoing claims , characterized in that the inner portion (6) of the second sheet (1) is punched out in such a manner that the inner wall (4) of the groove (2) remains either wholly or in part.

6. Process according to any of the foregoing claims, characterized in that, through the stamping process, the inner wall (4) of the groove (2) is formed higher than the outer wall (4).

7. Process according to any of the foregoing claims, characterized in that the portion of the sheet (1) extending beyond the outer edge of the groove (2), before inserting the locket half shell (9), is separated in such a manner that it leaves intact the outer wall (3) of groove (2).

8. Process according to any of the claims 1 to 6, characterized in that the sheet (1) extending beyond the groove (2) is separated after being soldered to the locket half-shell (9) in such a manner that the outer wall (4) of the groove (2) is also partially but preferably completely separated.

9. Process according to any of the foregoing claims, characterized in that during the stamping of the groove (2) a second salient (8) is formed at the outer wall (4) of the groove (2) for the forming of a hinge element.

10. Process according to claim 9, characterized in that the second salient (8) is stamped in such a manner that its base presents a tangentially running depression.

11. Process according to claim 9, characterized in that on the base of the second salient (8) is applied a layer of solder, which is subsequently partially routed tangentially to the groove (2) at a certain distance from it.

12. Pricess according to any of the foregoing claims, characterized in that a relief (5) is embossed into the groove (2).

13. Process according to any of the foregoing claims, characterized in that the groove (2) is formed slightly narrower than the locket half-shell (9) so that the locket half-shell (9) is inserted into groove (2) under prestress.

14. A locket consisting of two half-shells (9) which are joined hinged for its opening and closing, each of which is reinforced by an annular frame soldered onto the rim of the half-shells (9), the frame having a planar base, characterized in that the frames essentially present a U-shape profile, having legs directed towards the half-shells, or a L-shape profile having a leg provided interiorly of the half-shells.

15. A locket according to claim 14, characterized in that the frames have an embossed relief in their base.

16. A locket according to claim 14 or 15, characterized in that the frames are thinner than the wall of the locket half-shells (9).

17. A locket according to any of the claims 14 to 16, characterized in that an eyelet (7) is provided integrally on one of the two frames (9).

18. A locket according to any of the claims 14 to 17, characterized in that at each of the frames (9) there is formed a hinge element integrally with said frames (9).

## Revendications

1. Procédé pour la fabrication de moitiés de médaillons, consistant à
- façonner une demi-coquille de médaillon (9) à partir d'une première tôle,
- imprimer une rainure annulaire (2) dont la dimension interne hors-tout correspond essentiellement à la dimension hors-tout de la demi-coquille de médaillon (9), dans une seconde tôle,
- éliminer la zone (6) de la tôle (1) entourée par le bord interne (4) de la rainure (2) de la seconde tôle (1) pour former une tôle perforée,
- insérer la demi-coquille (9) avec son bord dans la rainure (2),
- braser le bord de la demi-coquille (9) à la tôle perforée,
- séparer la partie de la seconde tôle (1) faisant saillie vers l'extérieur au-delà du bord externe (3) de la rainure (2) après l'impression de cette dernière.

2. Procédé selon la revendication 1, caractérisé en ce que l'impression a lieu par emboutissage.

3. Procédé selon la revendication 1 ou 2, caractérisé en ce que la partie de la tôle (1) faisant saillie est séparée après la soudure.

4. Procédé selon l'une quelconque des revendications précédentes, caractérisé en ce que, lors de l'impression de la rainure (2), on imprime une saillie (7) dans sa paroi interne, et on la munit d'un trou pour former un oeillet.

5. Procédé selon l'une quelconque des revendications précédentes, caractérisé en ce que la zone interne (6) de la seconde tôle (1) est matricée de telle sorte que la paroi interne (4) de la rainure (2) subsiste en tout ou au moins en partie.

6. Procédé selon l'une quelconque des revendications précédentes, caractérisé en ce que, grâce à l'impression, la paroi interne (4) de la rainure (2) est réalisée pour être plus élevée que la paroi externe (3).

7. Procédé selon l'une quelconque des revendications précédentes, caractérisé en ce que la partie de la tôle (1) faisant saillie au-delà du bord externe de la rainure (2) est séparée avant l'insertion de la demi-coquille de médaillon (9) de telle sorte que la paroi externe (3) de la rainure (2) subsiste.

8. Procédé selon l'une quelconque des revendications 1 à 6, caractérisé en ce que la tôle (1) faisant saillie au-delà de la rainure (2) est séparée après son brasage avec la demi-coquille de médaillon (9) de telle sorte que la paroi externe (3) de la rainure (2) subit une séparation conjointe au moins partielle, de préférence complète.

9. Procédé selon l'une quelconque des revendications précédentes, caractérisé en ce que, lors de l'impression de la rainure (2), pour obtenir un élément articulé, on forme une deuxième saillie (8) dans la paroi externe (3) de la rainure (2).

10. Procédé selon la revendication 9, caractérisé en ce qu'on imprime la seconde saillie (8) de telle sorte que sa base présente une pente s'étendant tangentiellement.

11. Procédé selon la revendication 9, caractérisé en ce qu'on applique, sur la base de la seconde saillie (8), une couche de métal d'apport de brasage que l'on soumet ultérieurement à un fraisage partiel pour qu'elle s'écarte de la rainure (2) en direction tangentielle à cette dernière.

12. Procédé selon l'une quelconque des revendications précédentes, caractérisé en ce que, dans la base de la rainure (2), on imprime un relief (5).

13. Procédé selon l'une quelconque des revendications précédentes, caractérisé en ce que la rainure (3) est formée pour être légèrement plus étroite que la demi-coquille de médaillon (9), si bien que la demi-coquille de médaillon (9) est insérée dans la rainure (2) à l'état de précontrainte.

14. Médaillon constitué par deux demi-coquilles (9) qui sont reliées l'une à l'autre en pivotement pour l'ouverture et la fermeture, et qui sont respectivement rigidifiées par un cadre annulaire à base plane brasé aux bords des demi-coquilles (9), caractérisé en ce que les cadres ont essentiellement un profil en U avec des branches orientées en direction des demi-coquilles ou bien un profil en L avec une branche disposée à l'intérieur des demi-coquilles.

15. Médaillon selon la revendication 14, caractérisé en ce que les cadres possèdent un relief imprimé sur leur base.

16. Médaillon selon la revendication 14 ou 15, caractérisé en ce que les cadres sont plus minces que la paroi des demi-coquilles de médaillon (9).

17. Médaillon selon l'une quelconque des revendications 14 à 16, caractérisé en ce qu'un oeillet (7) est façonné en une seule pièce à un des deux cadres (9).

18. Médaillon selon l'une quelconque des revendications 14 et 17, caractérisé en ce qu'une demi-charnière est façonnée en une seule pièce sur chacun des deux cadres (9).
